# EUROPÄISCHE PATENTSCHRIFT

(11) **EP 1 916 043 B1**
(45) Veröffentlichungstag und Bekanntmachung des Hinweises auf die Patenterteilung: **24.06.2009**
(21) Anmeldenummer: 07033525.2
(22) Anmeldetag: 19.10.2007
(51) Int. Cl.: B21D 5/08, B21C 37/18, B29C 53/04

(54) **Runde- oder Biegemaschine**
Rounding or bending machine
Machine de cintrage ou de pliage

(30) Priorität: 25.10.2006 DE 102006050116
(43) Veröffentlichungstag der Anmeldung: 30.04.2008
(73) Patentinhaber: Weil Engineering GmbH, 79379 Müllheim (DE)
(72) Erfinder: Weil, Wolfgang, 79379 Müllheim (DE); Bassler, Klaus, 79424 Auggen (DE)
(74) Vertreter: Maucher, Wolfgang

(56) Entgegenhaltungen:
- DE-A1- 1 752 001
- JP-A- 3 030 928
- JP-A- 11 300 442
- SU-A1- 1 233 984
- SU-A1- 1 342 559

## Beschreibung

Die Erfindung betrifft eine Runde- oder Biegemaschine gemäß dem Oberbegriff des Patentanspruchs 1, mittels der zumindest auch ein eckiger oder gerundeter und gleichzeitig konisch zulaufender Hohlkörper oder dergleichen Werkstück aus einem Materialzuschnitt formbar ist, wobei die Runde- oder Biegemaschine wenigstens eine konisch zulaufende Walze und zumindest ein Gegenelement aufweist, zwischen denen der Materialzuschnitt verformend druckbeaufschlagbar ist und von denen zumindest das wenigstens eine Gegenelement eine elastische Oberfläche hat.

Eine solche Maschine ist aus der JP-A-03 030 928 bekannt.

Die Auspuffrohre moderner Kraftfahrzeuge weisen häufig ein Auspuffendstück auf, das nicht nur rund oder oval ausgebildet ist, sondern sich auch zunehmen konisch erweitert. Auch in anderen Bereichen der Technik, wie beispielsweise im Möbelbau, werden vergleichbare Hohlkörper benötigt, die eckig, rund oder konisch ausgestaltet sind und gleichzeitig konisch zulaufen, wobei hier unter einem runden oder gerundeten Querschnitt auch ein ovaler oder triovaler Querschnitt und unter einem eckigen Querschnitt beispielsweise auch ein rechteckiger oder polygonaler Querschnitt verstanden sein soll.

Solche eckigen oder runden und gleichzeitig konisch zulaufenden Werkstücke sind nur mit einem erheblichen Aufwand herzustellen. So kennt man bereits Biegewalzen, die eine stählerne Oberwalze und eine Unterwalze mit einer elastisch nachgiebigen Oberfläche aus Polyurethan-Kunststoff aufweisen, zwischen denen ein Blechzuschnitt gleichzeitig rund und konisch verformt werden kann, wobei die Rundung des Werkstückes durch die Andruckkraft und den Durchmesser der Oberwalze auf die Unterwalze geregelt wird. Um die unterschiedlichen Drehgeschwindigkeiten auszugleichen, welche die konische Oberwalze im Bereich ihrer unterschiedlichen Walzen-Durchmesser hat, kann die Unterwalze in einzelne, unabhängig voneinander verdrehbare Walzenabschnitte unterteilt sein. Da die Unterwalze entsprechend vielteilig und kompliziert ausgestaltet ist, und da die Walzen der vorbekannten Biegemaschinen einen entsprechend großen Walzen-Mindestdurchmesser aufweisen müssen, sind in diesen vorbekannten Vorrichtungen nur große Werkstücke herstellbar.

So ist aus der DE 175 20 01 bereits eine als Blechwalzmaschine ausgestaltete Runde- oder Biegemaschine bekannt, bei der in einem Tragrahmen eine erste Walze mit einem festen Mantel, eine zweite, als Gegenelement dienende angetriebene Walze mit elastischem Mantel und deren Antriebsvorrichtungen sowie eine Spannvorrichtung zum Zusammenfahren oder Trennen der beiden Walzen angeordnet sind. Um auf der vorbekannten Blechwalzmaschine sowohl zylindrische als auch konische Walzen einsetzen zu können, und um mit Hilfe der vorbekannten Blechwalzmaschine dementsprechend sowohl zylindrische oder gerundete als auch konisch zulaufende Werkstücke formen zu können, ist am Tragrahmen ein langgestreckter und um eine senkrechte Achse schwenkbarer Hebelarm angebracht, an dem die zweite Walze drehbar gehalten ist und an dem ein Kraftverstärker angelehnt ist, der die zweite Walze in die Druckstellung und in die Freisetzstellung bewegt, wobei Regeleinrichtungen zur Veränderung des durch den Kraftverstärker auf die Walzen ausgeübten Druckes vorgesehen sind. Auch bei dieser Zwei-Walzen-Blechwalzmaschine sind die Walzen jedoch vergleichsweise robust und voluminös ausgestaltet, so dass sich darauf nur vergleichsweise große Werkstücke formen lassen.

Es besteht daher die Aufgabe, eine Runde- oder Biegemaschine der eingangs erwähnten Art zu schaffen, auf der sich Werkstücke formen oder biegen lassen, die u.a. eine eckige oder gerundete und gleichzeitig konisch zulaufende Kontur mit bei Bedarf auch kleinen Radien aufweisen.

Diese Aufgabe wird gelöst mit einer Maschine gemäß den Merkmalen des Patentanspruchs 1. Weitere vorteilhafte Ausgestaltungen der Maschine sind in den abhängig formulierten Patentansprüchen angegeben.

Die erfindungsgemäße Lösung dieser Aufgabe besteht bei der Runde- oder Biegemaschine der eingangs erwähnten Art insbesondere darin, dass die Runde- oder Biegemaschine ein als Biegetisch ausgestaltetes und den Materialzuschnitt tragendes Gegenelement aufweist, dass die wenigstens eine Walze den auf dem Biegetisch angeordneten Materialzuschnitt verformend druckbeaufschlagt und dass der Biegetisch in Längsrichtung verfahrbar sowie um eine Drehachse drehbar geführt und die wenigstens eine Walze quer zur Längsrichtung derart bewegbar ist, dass die durch eine Drehbewegung des Biegetisches bewirkte Änderung der Relativposition von Walze und Drehachse des Biegetisches ausgleichbar ist.

Die erfindungsgemäße Runde- oder Biegemaschine weist ein mit zumindest einer Walze zusammenwirkendes Gegenelement auf, das als Biegetisch ausgestaltet ist und den Materialzuschnitt prägt. Dabei kann die Walze den auf dem Biegetisch angeordneten Materialzuschnitt verformend druckbeaufschlagen. Während des Runde- oder Biegevorgangs ist der Biegetisch in Längsrichtung verfahrbar sowie um eine Drehachse drehbar geführt, während die Walze derart bewegbar ist, dass die durch eine Drehbewegung des Biegetisches bewirkte Änderung der Relativposition von Oberwalze und Drehachse des Biegetisches ausgleichbar ist. Auf dem Biegetisch der erfindungsgemäßen Runde- oder Biegemaschine kann nun bei Bedarf auch ein kleinformatiges Werkstück eckig oder rund und gleichzeitig konisch geformt werden. Dabei kann die Konizität der Walze durch Drehbewegungen des Biegetisches und entsprechende Zustellbewegungen der Walze in axialer Richtung ausgeglichen werden, ohne dass es einer in separat gelagerte Walzenabschnitte unterteilten Walze bedarf. Da die erfindungsgemäße Runde- oder Biegemaschine keiner derart unterteilten Walze bedarf, kann die zumindest eine Walze der erfindungsgemäßen Runde- oder Biegemaschine auch einen vergleichsweise geringen Walzen-Mindestdurchmesser haben und dementsprechend kleine Radien formen.

Damit der Biegetisch verfahrbar sowie drehbar gelagert werden und dennoch auch hohe Verform- und Anpresskräfte aufnehmen kann, ist es zweckmäßig, wenn der Biegetisch ein erstes und ein zweites, den Materialzuschnitt tragendes Tischelement hat, die relativ zueinander verdrehbar sind.

Um den Biegetisch auf einfache Weise sowohl verfahren als auch verdrehen zu können, sieht eine bevorzugte Weiterbildung gemäß der Erfindung von eigener schutzfähiger Bedeutung vor, dass auf zwei gegenüberliegenden Seiten des zweiten Tischelements ein Antriebsmittel angreift und dass die Antriebsmittel zum gleichzeitigen Verdrehen der Tischelemente zueinander mit unterschiedlichen Verfahrgeschwindigkeiten antreibbar oder verfahrbar sind.

Dabei sieht eine besonders einfache und vorteilhafte Ausführungsform gemäß der Erfindung vor, dass als Antriebsmittel koaxiale Antriebsriemen vorgesehen sind, und dass jeweils ein Antriebsriemen an einer der gegenüberliegenden Seiten des zweiten Tischelementes angreift.

Zweckmäßig ist es, wenn die erfindungsgemäße Runde- oder Biegemaschine eine Walze mit unnachgiebiger und vorzugsweise stählernen Walzenoberfläche aufweist, während das zweite Tischelement eine elastisch nachgiebige Auflagefläche für den Materialzuschnitt hat.

Zweckmäßig ist es, wenn die Auflagefläche durch eine Platte aus elastischem Gummi oder Kunststoff hergestellt ist.

Um die Relativposition von Walze, Biegetisch und dazwischen eingespanntem Materialzuschnitt kontrolliert steuern und verändern zu können, ist es vorteilhaft, wenn der Materialzuschnitt auf dem Biegetisch in seiner Lage fixierbar oder festlegbar ist. Dabei sieht eine Ausführungsform gemäß der Erfindung vor, dass zum Fixieren oder Festlegen des Materialzuschnitts Fixierstifte oder dergleichen Fixierelemente vorgesehen sind, die mit ihrem über den Biegetisch vorstehenden Endbereich an der Umrisskontur des Materialzuschnitts angreifen und gegen eine Rückstellkraft im Biegetisch versenkbar sind. Zusätzlich oder stattdessen kann es zweckmäßig sein, wenn der Materialzuschnitt in einer Aussparung des Biegetisches angeordnet ist, und wenn der die Aussparung umgrenzende Randbereich des Biegetisches zum Fixieren oder Festlegen des Materialzuschnitts zumindest bereichsweise an dessen Außenkontur anliegt. Dabei lässt sich der Materialzuschnitt unverrückbar und sicher auf dem Biegetisch fixieren, wenn der Materialzuschnitt eine zur Aussparung komplementäre Außenkontur hat.

Vorteilhaft ist es, wenn zum Druckbeaufschlagen und/oder zum Verändern des Anpressdrucks die zumindest eine Walze und der Biegetisch relativ zueinander zustellbar sind. Dabei kann u. a. durch einen unterschiedlichen Anpressdruck zwischen Walze und Biegetisch der Radius der auf den Materialzuschnitt bewirkten Verformung variiert werden.

Um auf der erfindungsgemäßen Runde- oder Biegemaschine die verschiedensten Werkstücke formen und biegen zu können, ist es vorteilhaft, wenn die Walze auswechselbar in der Runde-oder Biegemaschine gehalten ist, und wenn der Runde- oder Biegemaschine zumindest zwei unterschiedlich gestaltete Walzen zugeordnet sind. Besonders zweckmäßig ist es, wenn der Runde- oder Biegemaschine zumindest zwei Walzen unterschiedlicher Länge und/oder mindestens eine zylindrische sowie wenigstens eine konische Walze zugeordnet sind. Mit vergleichsweise kurzen Walzen können dementsprechend kleine Biegeradien in das Werkstück eingeformt werden. Während sich mit einer geraden Walze zylindrische oder gerundete Werkstücke formen lassen, wird eine konische Walze zum Formen eckiger oder gerundeter und gleichzeitig konischer Werkstücke verwendet.

Die vielseitige Einsetzbarkeit der erfindungsgemäßen Runde-oder Biegemaschine wird noch erhöht, wenn der Runde- oder Biegemaschine zumindest zwei Biegetische und insbesondere wenigstens zwei zweite Tischelemente unterschiedlicher Breite zugeordnet sind, die wahlweise in der Runde- oder Biegemaschine montierbar sind.

Weitere Merkmale gemäß der Erfindung sind in den Ansprüchen sowie in der Zeichnung offenbart. Nachstehend wird die Erfindung anhand eines bevorzugten Ausführungsbeispieles noch näher erläutert.

Es zeigt in schematischer Darstellung:
- Fig. 1: eine in einem Querschnitt dargestellte Runde- oder Biegemaschine im Bereich ihres mit einer Walze zusammenwirkenden Biegetisches, wobei der Biegetisch verfahrbar und gleichzeitig verdrehbar ist, und
- Fig. 2: den Biegetisch der in Fig.1 gezeigten Runde- oder Biegemaschine, wobei beidseits des Biegetischs jeweils ein Antriebsmittel angreift und wobei die Antriebsmittel zum Verfahren und gleichzeitigen Verdrehen des Biegetisches mit unterschiedlichen Verfahrgeschwindigkeiten ausgebildet sind.

In den Fig.1 und 2 (2a, 2b) ist eine Runde- oder Biegemaschine 1 dargestellt, die zum Verformen oder Biegen u. a. auch eines eckigen oder gerundeten und gleichzeitig konisch zulaufenden Werkstückes aus einem Materialzuschnitt und insbesondere aus einem Metallblech dient.

Aus Fig.1 wird deutlich, dass die Runde- oder Biegemaschine 1 dazu eine konisch zulaufende Walze 2 mit einer unnachgiebigen und vorzugsweise stählernen Oberfläche hat. Die Walze 2 wirkt mit einem Gegenelement zusammen, das als ein den Materialzuschnitt tragender Biegetisch 3 ausgestaltet ist. Der Biegetisch 3 ist derart in Richtung des Doppelpfeiles Z1, 2 zur Walze 2 zustellbar, dass zwischen Biegetisch 3 und Walze 2 der - hier nicht dargestellte - Materialzuschnitt verformend druckbeaufschlagbar ist.

Dazu weist der Biegetisch 3 eine elastische Oberfläche auf, die als eine elastisch nachgiebige Auflagefläche 4 für den Materialzuschnitt ausgestaltet ist. Diese Auflagefläche 4 ist durch eine Platte aus elastischem Gummi oder Kunststoff und insbesondere aus PUR-Kunststoff gebildet.

Aus einem Vergleich der Figuren 1 und 2 wird deutlich, dass der Biegetisch 3 in Längsrichtung entlang der in Fig. 2 mit Y1 und Y2 gekennzeichneten Linien in Richtung der Doppelpfeile verfahrbar ist und gleichzeitig um die Drehachse 5 (Fig.1) verdreht werden kann. Dabei ist der Biegetisch 3 in den Figuren 2a und 2b in verschiedenen Drehstellungen gezeigt. Wie aus Fig.1 deutlich wird, ist die Walze 2 quer zu dieser Längsrichtung, in Richtung des in Fig. 1 mit X1,2 gekennzeichneten Doppelpfeiles derart axial bewegbar, dass die durch eine Drehbewegung des Biegetisches 3 bewirkte Änderung der Relativposition von Walze 2 und Drehachse 5 des Biegetisches ausgeglichen werden kann.

Auf dem Biegetisch 3 der hier dargestellten Runde- oder Biegemaschine 1 kann nun bei Bedarf auch ein kleinformatiges Werkstück eckig oder rund und gleichzeitig konisch geformt werden. Dabei kann die Konizität der Walze 2 durch Drehbewegungen des Biegetisches 3 und entsprechende Zustellbewegungen der Walze 2 in axialer Richtung ausgeglichen werden, ohne dass es einer in separat gelagerte Walzenabschnitte unterteilten Walze bedarf. Da die hier dargestellte Runde- oder Biegemaschine keiner derart unterteilten Walze bedarf, kann die zumindest eine Walze 2 der hier dargestellte Runde- oder Biegemaschine auch einen vergleichsweise geringen Walzen-Mindestdurchmesser haben und dementsprechend kleine Radien formen.

Zum Verdrehen des auf dem Biegetisch 3 befindlichen Materialzuschnitts weist der Biegetisch 3 ein erstes Tischelement 6 und ein zweites Tischelement 7 auf, die relativ zueinander um die Drehachse 5 verdrehbar sind. Zum Verfahren des Biegetisches 3 greift beidseits am zweiten Tischelement jeweils ein Antriebsmittel 8, 9 an. Um nun den auf dem Biegetisch 3 befindlichen Materialzuschnitt verfahren und gleichzeitig verdrehen zu können, sind die am zweiten Tischelement 7 angreifenden und vorzugsweise als koaxiale Antriebsriemen ausgebildeten Antriebsmittel 8, 9 mit unterschiedlichen Verfahrgeschwindigkeiten antreibbar oder verfahrbar.

Um die Relativposition von Walze, Biegetisch und dazwischen eingespanntem Materialzuschnitt kontrolliert steuern und verändern zu können, ist der Materialzuschnitt auf dem Biegetisch 3 in seiner Lage fixierbar oder festlegbar. Bei der hier dargestellten Runde- oder Biegemaschine 1 ist der Materialzuschnitt dazu in einer Aussparung des Biegetisches 3 und vorzugsweise seiner Auflagefläche 4 angeordnet, wobei der die Aussparung umgrenzende Randbereich des Biegetisches 3 zum Fixieren oder Festlegen des Materialzuschnitts zumindest bereichsweise an dessen Außenkontur anliegt. Besonders vorteilhaft ist es, wenn der Materialzuschnitt eine zur Aussparung komplementäre Außenkontur hat.

Um auf der hier dargestellten Runde- oder Biegemaschine 1 die verschiedensten Werkstücke formen und biegen zu können, ist es vorteilhaft, wenn die Walze 2 auswechselbar in der Runde-oder Biegemaschine 1 gehalten ist, und wenn der Runde- oder Biegemaschine zumindest zwei unterschiedlich gestaltete Walzen 2 zugeordnet sind. Zweckmäßigerweise sind der Runde- oder Biegemaschine 1 zumindest zwei Walzen unterschiedlicher Länge und/oder mindestens eine zylindrische sowie wenigstens eine konische Walze 2 zugeordnet. Mit vergleichsweise kurzen Walzen 2 können dementsprechend kleine Biegeradien in das Werkstück eingeformt werden. Während sich mit einer geraden Walze 2 zylindrische oder gerundete Werkstücke formen lassen, wird eine konische Walze 2 zum Formen eckiger oder gerundeter und gleichzeitig konischer Werkstücke verwendet.

In Fig.1 ist angedeutet, dass die in Form einer fliegenden Welle gelagerte Walze 2 in der Zustellebene mit ihrem freien Walzenende in Richtung zum Biegetisch 3 verschwenkt werden kann.

Auf der hier dargestellten Runde- oder Biegemaschine lassen sich Werkstücke herstellen, die u. a. eine eckige oder gerundete und gleichzeitig konisch zulaufende Kontur mit bei Bedarf auch kleinen Radien aufweisen.

## Patentansprüche

1. Runde- oder Biegemaschine (1), mittels der zumindest ein eckiger oder gerundeter und gleichzeitig konisch zulaufender Hohlkörper oder dergleichen Werkstück aus einem Materialzuschnitt formbar ist, wobei die Runde- oder Biegemaschine (1) wenigstens eine konisch zulaufende Walze (2) und zumindest ein Gegenelement aufweist, zwischen denen der Materialzuschnitt verformend druckbeaufschlagbar ist und von denen zumindest das wenigstens eine Gegenelement eine elastische Oberfläche hat, wobei die Runde- oder Biegemaschine (1) ein als Biegetisch (3) ausgestaltetes und den Materialzuschnitt tragendes Gegenelement aufweist, und wobei die wenigstens eine Walze (2) den auf dem Biegetisch (3) angeordneten Materialzuschnitt verformend druckbeaufschlagt **dadurch gekennzeichnet, dass** der Biegetisch (3) in Längsrichtung verfahrbar sowie um eine Drehachse (5) drehbar geführt und die wenigstens eine Walze (2) quer zur Längsrichtung derart bewegbar ist, dass die durch eine Drehbewegung des Biegetisches (3) bewirkte Änderung der Relativposition von Walze (2) und Drehachse (5) des Biegetisches (3) ausgleichbar ist.

2. Maschine nach Anspruch 1, **dadurch gekennzeichnet, dass** der Biegetisch (3) ein erstes und ein zweites, den Materialzuschnitt tragendes Tischelement (6, 7) hat, die relativ zueinander verdrehbar sind.

3. Maschine nach Anspruch 2, **dadurch gekennzeichnet, dass** auf zwei gegenüberliegenden Seiten des zweiten Tischelements (7) ein Antriebsmittel (8, 9) angreift, und dass die Antriebsmittel (8, 9) zum gleichzeitigen Verdrehen der Tischelemente (6, 7) zueinander mit unterschiedlichen Verfahrgeschwindigkeiten antreibbar oder verfahrbar sind.

4. Maschine nach Anspruch 3, **dadurch gekennzeichnet, dass** als Antriebsmittel (8, 9) koaxiale Antriebsriemen vorgesehen sind, und dass jeweils ein Antriebsriemen an einer der gegenüberliegenden Seiten des zweiten Tischelementes (7) angreift.

5. Maschine nach einem der Ansprüche 2 bis 4, **dadurch gekennzeichnet, dass** das zweite Tischelement (7) eine elastisch nachgiebige Auflagefläche (4) für den Materialzuschnitt hat.

6. Maschine nach Anspruch 5, **dadurch gekennzeichnet, dass** die Auflagefläche (4) durch eine Platte aus elastischem Gummi oder Kunststoff hergestellt ist.

7. Maschine nach einem der Ansprüche 1 bis 6, **dadurch gekennzeichnet, dass** der Materialzuschnitt auf den Biegetisch (3) in seiner Lage fixierbar oder festlegbar ist.

8. Maschine nach einem der Ansprüche 1 bis 7, **dadurch gekennzeichnet, dass** zum Fixieren oder Festlegen des Materialzuschnitts Fixierstifte oder dergleichen Fixierelemente vorgesehen sind, die mit ihren über den Biegetisch (3) vorstehenden Endbereich an der Umrisskontur des Materialzuschnitts angreifen und gegen eine Rückstellkraft im Biegetisch (3) versenkbar sind.

9. Maschine nach einem der Ansprüche 1 bis 8, **dadurch gekennzeichnet, dass** der Materialzuschnitt in einer Aussparung des Biegetisches angeordnet ist, und dass der die Aussparung umgrenzende Randbereich des Biegetisches zum Fixieren oder Festlegen des Materialzuschnitts zumindest bereichsweise an dessen Außenkontur anliegt.

10. Maschine nach einem der Ansprüche 1 bis 9, **dadurch gekennzeichnet, dass** der Materialzuschnitt eine zur Aussparung komplementäre Außenkontur hat.

11. Maschine nach einem der Ansprüche 1 bis 10. **dadurch gekennzeichnet, dass** zum Druckbeaufschlagen und/oder zum Verändern des Anpressdrucks die zumindest eine Walze (2) und der Biegetisch (3) relativ zueinander zustellbar sind.

12. Maschine nach einem der Ansprüche 1 bis 11, **dadurch gekennzeichnet, dass** die Walze (2) auswechselbar in der Runde- oder Biegemaschine (1) gehalten ist und dass der Runde- oder Biegemaschine (1) zumindest zwei unterschiedlich gestaltete Walzen (2) zugeordnet sind.

13. Maschine nach einem der Ansprüche 1 bis 12, **dadurch gekennzeichnet, dass** der Runde- oder Biegemaschine (1) zumindest zwei Walzen (2) unterschiedlicher Länge und/oder mindestens eine zylindrische sowie wenigstens eine konische Walze zugeordnet sind.

14. Maschine nach einem der Ansprüche 1 bis 13, **dadurch gekennzeichnet, dass** der Runde- oder Biegemaschine (1) zumindest zwei Biegetische (3) und insbesondere wenigstens zwei zweite Tischelemente (7) unterschiedlicher Breite zugeordnet sind, die wahlweise in der Runde- oder Biegemaschine (1) montierbar sind.

## Claims

1. Rounding or bending machine (1) by means of which at least one angular or rounded and at the same time conically tapering hollow body or similar workpiece can be formed from a material blank, wherein the rounding or bending machine (1) has at least one conically tapering roller (2) and at least one mating element, between which the material blank can be subjected to a deforming pressure, and of which the at least one mating element has an elastic surface, wherein the rounding or bending machine (1) has a mating element in the form of a bending bench (3) which supports the material blank, and wherein the at least one roller (2) applies deforming pressure to the material blank positioned on the bending bench (3), **characterised in that** the bending bench (3) can be moved along in the longitudinal direction and is guided so as to rotatable about a rotation axis (5) and the at least one roller (2) is movable at right angles to the longitudinal direction such that the change in the relative position of the roller (2) and rotation axis (5) of the bending bench (3) can be compensated by a rotary movement of the bending bench (3).

2. Machine according to claim 1, **characterised in that** the bending bench (3) has a first and a second bench element (6, 7) supporting the material blank, which are rotatable relative to one another.

3. Machine according to claim 2, **characterised in that** drive means (8, 9) act on two opposite sides of the second bench element (7), and **in that** the drive means (8, 9) can be driven or moved at different speeds of travel for the purpose of simultaneously rotating the bench elements (6, 7) relative to one another.

4. Machine according to claim 3, **characterised in that** coaxial drive belts are provided as the drive means (8, 9) and **in that** a drive belt acts on each of the opposite sides of the second bench element (7).

5. Machine according to one of claims 2 to 4, **characterised in that** the second bench element (7) has an elastically yielding support surface (4) for the material blank.

6. Machine according to claim 5, **characterised in that** the support surface (4) is formed by a sheet of resilient rubber or plastics.

7. Machine according to one of claims 1 to 6, **characterised in that** the material blank can be fixed or secured in position on the bending bench (3).

8. Machine according to one of claims 1 to 7, **characterised in that** fixing pins or similar fixing elements are provided for fixing or securing the material blank, which act on the outer contour of the material blank with their end portion projecting over the bending bench (3) and are capable of being countersunk in the bending bench (3) counter to a restoring force.

9. Machine according to one of claims 1 to 8, **characterised in that** the material blank is arranged in a recess in the bending bench, and **in that** the edge portion of the bending bench surrounding the recess abuts on the outer contour of the material blank at least in parts, in order to fix or secure said blank.

10. Machine according to one of claims 1 to 9, **characterised in that** the material blank has an outer contour which is complementary to the recess.

11. Machine according to one of claims 1 to 10, **characterised in that** the at least one roller (2) and the bending bench (3) are positionable relative to one another for applying pressure and/or for varying the contact pressure.

12. Machine according to one of claims 1 to 11, **characterised in that** the roller (2) is interchangeably held in the rounding or bending machine (1) and **in that** the rounding or bending machine (1) has at least two rollers (2) of different configuration associated therewith.

13. Machine according to one of claims 1 to 12, **characterised in that** the rounding or bending machine (1) is associated with at least two rollers (2) of different length and/or at least one cylindrical and at least one conical roller.

14. Machine according to one of claims 1 to 13, **characterised in that** the rounding or bending machine (1) is associated with at least two bending benches (3) and in particular with at least two second bench elements (7) of different widths which can be selectively mounted in the rounding or bending machine (1).

## Revendications

1. Machine (1) de cintrage ou de pliage, au moyen de laquelle au moins un corps creux polygonal ou arrondi et en même temps se terminant coniquement, ou une pièce analogue, peut être façonné à partir d'une découpe de matériau, sachant que la machine (1) de cintrage ou de pliage présente au moins un rouleau (2) se terminant coniquement et au moins un contre-élément, entre lesquels la découpe de matériau peut être déformée en étant sollicitée en pression et parmi lesquels le au moins un contre-élément possède une surface élastique, sachant que la machine (1) de cintrage ou de pliage présente un contre-élément réalisé sous forme de table de pliage (3) et portant la découpe de matériau, et sachant que le rouleau (2) au moins unique sollicite en pression, en la déformant, la découpe de matériau disposée sur la table de pliage (3), **caractérisée en ce que** la table de pliage (3) est guidée en translation en direction longitudinale ainsi qu'en rotation autour d'un axe de rotation (5), et le au moins un rouleau (2) peut être déplacé transversalement à la direction longitudinale de manière à pouvoir compenser la modification de la position relative du rouleau (2) et de l'axe de rotation (5) de la table de pliage (3) qui est produite par un mouvement de rotation de la table de pliage (3).

2. Machine selon la revendication 1, **caractérisée en ce que** la table de pliage (3) possède un premier élément de table (6) et un deuxième élément de table (7), portant la découpe de matériau, qui sont rotatifs l'un par rapport à l'autre.

3. Machine selon la revendication 2, **caractérisée en ce qu'**un moyen d'entraînement (8, 9) agit sur deux côtés opposés du deuxième élément de table (7), et **en ce que** les moyens d'entraînement (8, 9) peuvent être entraînés ou déplacés à des vitesses de déplacement différentes afin de faire tourner simultanément les éléments de table (6, 7) l'un par rapport à l'autre.

4. Machine selon la revendication 3, **caractérisée en ce que** des courroies d'entraînement coaxiales sont prévues comme moyens d'entraînement (8, 9), et **en ce qu'**une courroie d'entraînement respective agit sur un des côtés opposés du deuxième élément de table (7).

5. Machine selon l'une des revendications 2 à 4, **caractérisée en ce que** le deuxième élément de table (7) possède une surface d'appui élastiquement flexible (4) pour la découpe de matériau.

6. Machine selon la revendication 5, **caractérisée en ce que** la surface d'appui (4) est réalisée par une plaque élastique en matière plastique ou en caoutchouc.

7. Machine selon l'une des revendications 1 à 6, **caractérisée en ce que** la découpe de matériau peut être immobilisée ou bloquée en position sur la table de pliage (3).

8. Machine selon l'une des revendications 1 à 7, **caractérisée en ce que** des goupilles d'immobilisation ou des éléments d'immobilisation analogues sont prévus pour immobiliser ou bloquer la découpe de matériau, éléments qui agissent par leur région terminale, dépassant de la table de pliage (3), sur le contour périphérique de la découpe de matériau, et qui peuvent être escamotés dans la table de pliage (3) à l'encontre d'une force de rappel.

9. Machine selon l'une des revendications 1 à 8, **caractérisée en ce que** la découpe de matériau est disposée dans un évidement de la table de pliage, et **en ce que** la région de bord de la table de pliage qui entoure l'évidement s'applique au moins par endroits contre le contour extérieur de la découpe de matériau afin d'immobiliser ou de bloquer celle-ci.

10. Machine selon l'une des revendications 1 à 9, **caractérisée en ce que** la découpe de matériau possède un contour extérieur complémentaire de l'évidement.

11. Machine selon l'une des revendications 1 à 10, **caractérisée en ce que** le au moins un rouleau (2) au moins unique et la table de pliage (3) peuvent être approchés l'un de l'autre pour la sollicitation en pression et/ou pour modifier la pression d'application.

12. Machine selon l'une des revendications 1 à 11, **caractérisée en ce que** le rouleau (2) est maintenu avec possibilité de remplacement dans la machine (1) de cintrage ou de pliage, et **en ce qu'**au moins deux rouleaux (2) de configurations différentes sont associés à la machine (1) de cintrage ou de pliage.

13. Machine selon l'une des revendications 1 à 12, **caractérisée en ce qu'**au moins deux rouleaux (2) de longueurs différentes, et/ou au moins un rouleau cylindrique ainsi qu'au moins un rouleau conique, sont associés à la machine (1) de cintrage ou de pliage.

14. Machine selon l'une des revendications 1 à 13, **caractérisée en ce qu'**au moins deux tables de pliage (3), et en particulier au moins deux deuxièmes éléments de table (7) de largeurs différentes, qui peuvent être sélectivement montés dans la machine (1) de cintrage ou de pliage, sont associés à la machine (1) de cintrage ou de pliage.
